# EUROPÄISCHE PATENTSCHRIFT

(11) **EP 3 801 931 B1**
(45) Veröffentlichungstag und Bekanntmachung des Hinweises auf die Patenterteilung: **12.07.2023**
(21) Anmeldenummer: 19705451.3
(22) Anmeldetag: 23.01.2019
(51) Int. Cl.: B07B 1/18, B07B 13/00

(54) **SEPARIERTROMMEL**
SEPARATING DRUM
TAMBOUR SÉPARATEUR

(30) Priorität: 25.05.2018 DE 102018112574
(43) Veröffentlichungstag der Anmeldung: 14.04.2021
(73) Patentinhaber: Schaeffler Technologies AG & Co. KG, 91074 Herzogenaurach (DE)
(72) Erfinder: KLEMENT, Marko, 91325 Adelsdorf (DE); WARTER, Thomas, 91341 Röttenbach (DE); SEEBER, Sven, 91315 Höchstadt (DE)
(86) Internationale Anmeldenummer: PCT/DE2019/100069
(87) Internationale Veröffentlichungsnummer: WO 2019/223827

(56) Entgegenhaltungen:
- WO-A1-01/36761
- DE-A1- 2 637 851
- DE-B3-102008 026 285
- DE-C- 6 030
- US-A- 5 071 544

## Beschreibung

Die Erfindung betrifft eine rotierbare Separiertrommel zum Separieren verschiedenartiger Teile in Form von Spritzguss- und Angussteilen.

Eine Vorrichtung zum maschinellen Separieren von Einzelteilen unterschiedlicher Form und Größe ist beispielsweise aus der DE 26 37 851 C2 bekannt. Diese Vorrichtung besteht aus einem drehbar und schräg gelagerten, auf beiden Stirnseiten offenen Trommelzylinder, dessen Mantelfläche sich aus im Abstand zueinander angeordneten, in zwei Seitenringen um ihre Längsachse drehbar gelagerten Längsstäben zusammensetzt. Hierbei sind die Längsstäbe als sich entgegengesetzt zur Umlaufrichtung des Trommelzylinders drehende Mantelwalzen ausgebildet.

Eine weitere Vorrichtung zum Separieren von Teilen unterschiedlicher Form und Grö-ße, insbesondere Spritzguss- und Angussteilen, ist in der EP 0 265 543 A1 offenbart. Diese Separiervorrichtung weist eine erste Gruppe an Längsstäben auf, welche an zwei Ronden, das heißt Seitenringen, fixiert gelagert sind. Darüber hinaus weist die Separiervorrichtung eine zweite Gruppe an Längsstäben auf, deren Positionierung im Gegensatz zur ersten Gruppe relativ zu den Ronden verstellbar ist. Sämtliche Längsstäbe rotieren bei Umlauf in der Separiertrommel entgegengesetzt zur Gesamttrommeldrehrichtung. Die Längsstäbe der zweiten Gruppe sind mit den Längsstäben der ersten Gruppe über Planetenbleche gekoppelt. Mit Hilfe einer Endloskette ist die Positionierung der Längsstäbe der zweiten Gruppe relativ zu den Längsstäben der ersten Gruppe veränderbar. Dies ermöglicht ein schnelles Einstellen des Abstandes zwischen den Längsstäben.

Eine weitere Separiertrommel mit zylinderförmigen Separierelementen, welche parallel zur Achse der Trommel angeordnet sind, ist in der EP 0 332 195 B1 beschrieben. In diesem Fall ist ein einstellbarer Separierspalt zwischen einem schwenkbaren Separierelement und einer fest an der Trommel angebrachten Separierlamelle gebildet.

Aus der EP 2 415 531 B1 ist eine Separiervorrichtung bekannt, welche eine Räumeinrichtung umfasst. Die Räumeinrichtung dient dem Räumen eines lichten Querschnitts einer Separierkulisse in wenigstens einer Position bei der Rotation der Separiertrommel. Die Separierkulisse ist durch stufenartige Wandungen ausgebildet, wobei wenigstens eine Wandung der Separierkulisse beweglich ausgebildet ist.

Die DE 10 2008 026 285 B3 beschreibt eine Vorrichtung zum Aussortieren von fehlerhaften, zylindrischen Medikamentenkapseln umfassend eine speichenlose Siebtrommel, die stirnseitig durch separate Stirnflansche begrenzt ist. Siebplatten mit Sieböffnungen bilden die Wandung der Siebtrommel und sind parallel zur Achsrichtung der Siebtrommel aus dieser nach Demontage eines aufsteckbaren weiteren Stirnflanschs herausziehbar und mittels des weiteren Stirnflansches in der Siebtrommel arretierbar.

Die DE 6 030 C offenbart die Verbindung von mit Seidengaze bespannten Rahmen mit dem Gerippe zur Herstellung von Mehlsichtmaschinen. Zur Befestigung der Rahmen dienen Riemen, Scharniere oder Federn.

Der Erfindung liegt die Aufgabe zugrunde, eine gegenüber dem Stand der Technik weiterentwickelte, einfach aufgebaute und handhabbare, sowie vielfältig einsetzbare Separiertrommel, welche insbesondere für die Verwendung bei Spritzgussmaschinen geeignet ist, anzugeben.

Diese Aufgabe wird erfindungsgemäß gelöst durch ein Separiertrommel mit den Merkmalen des Anspruchs 1. Die Separiertrommel umfasst ein, eine zylindrische Grundform aufweisendes und um eine Längsachse rotierbares Separierungs-Grundgestell. Die Separiertrommel weist an ihren Stirnseiten zwei Anschlussbereiche auf, welche über Ringe mit einem mittleren Trommelbereich verbunden sind, wobei der mittlere Trommelbereich aus streifenförmigen Wandabschnitten gebildet ist. Die Wandabschnitte weisen jeweils eine langgestreckte, sich annähernd über den gesamten mittleren Trommelbereich erstreckende Öffnung auf. Weiterhin sind reversibel am Separierungs-Grundgestell befestigbare Wechsel-Segmente vorhanden, wobei Öffnungen zum Separieren der Teile ausschließlich durch die Wechsel-Segmente gebildet sind. Die Wechsel-Segmente weisen jeweils Befestigungskonturen auf, die mit Gegenkonturen auf Seiten des Separierungs-Grundgestells korrespondieren. Jeweils ein Wechsel-Element ist auf jeweils einen streifenförmigen Wandabschnitt auf einer Außenseite des Separierungs-Grundgestells aufgesetzt und dort reversibel werkzeuglos befestigt.

Eine Mehrzahl an Wechsel-Segmenten kann wahlweise mit dem Separierungs-Grundgestell verbunden oder von diesem zerstörungsfrei gelöst werden. Sobald die Wechsel-Segmente am Separierungs-Grundgestell befestigt sind, ist keine Relativbewegung zwischen den Wechsel-Segmenten und dem Separierungs-Grundgestell vorgesehen. Öffnungen zum Separieren der verschiedenartigen Teile in Form von Spritzgussteilen und Angussteilen sind ausschließlich durch die Wechsel-Segmente gebildet. Ein Verstellmechanismus des SeparierungsGrundgestells ist somit nicht erforderlich. Um die Separiertrommel von einer ersten Separieraufgabe auf eine zweite Separieraufgabe umzustellen, sind lediglich die Wechsel-Segmente auszutauschen, was in bevorzugter Ausgestaltung werkzeuglos möglich ist. Im Vergleich zum Separierungs-Grundgesell weisen die Wechsel-Segmente ein sehr geringes Gewicht auf, was die Umrüstung der Separiertrommel im Vergleich zu einem kompletten Trommeltausch erleichtert.

Das Separierungs-Grundgestell, welches für unterschiedlichste Separieraufgaben nutzbar ist, weist vorzugsweise einen polygonförmigen Querschnitt auf. Beispielsweise beschreibt das Separierungs-Grundgestell im Querschnitt ein Polygon mit mindestens sechs und höchstens sechzehn Ecken, zum Beispiel ein 12-Eck. Die Anzahl der Wechsel-Segmente entspricht vorzugsweise der Anzahl der Seiten des Polygons. Theoretisch sind auch Ausführungsformen realisierbar, bei denen nicht auf jeder Seite des polygonförmigen Separierungs-Grundgestells ein Wechsel-Segment befestigbar ist, so dass die Anzahl der Wechsel-Segmente geringer als die Anzahl der Seiten des Polygons ist. Die übrigen Seiten des Polygons können in solchen Fällen entweder von vorneherein als geschlossene Wandungen ausgeführt oder durch Abdeckungen verschlossen sein, so dass sie keine Separierungsfunktion haben.

Die einzelnen Wechsel-Segmente haben vorzugsweise jeweils eine langgestreckte, rechteckige Grundform, wobei sie zur Auflage auf jeweils einen der streifenförmigen, die langgestreckte Öffnung aufweisenden Wandabschnitt des Separierungs-Grundgestells vorgesehen sind. Außerhalb der langgestreckten Öffnung liegt das Wechsel-Segment vorzugsweise flächig auf dem Wandabschnitt auf, so dass es in den entsprechenden Bereichen zu keinem Verhaken von Teilen kommen kann. Gemäß einer möglichen Ausgestaltung sind die Wechsel-Segmente als zur Befestigung am Separierungs-Grundgestell vorgesehene Einschub-Segmente ausgebildet, wobei die Verbindung zwischen Grundgestell und Einschub-Segment durch zumindest geringfügige Verschiebung des Einschub-Segments in Längsrichtung des Grundgestells herstellbar sowie lösbar ist.

Zur Herstellung der festen Verbindungen zwischen dem Separierungs-Grundgestell und den einzelnen Wechsel-Segmenten sowie zur Lösung dieser Verbindungen sind verschiedenste Verbindungstechnologien geeignet, welche als werkzeugloser Mechanismus konzipiert sind. Beispielhaft sind Verschlüsse mit Magneten, Kugelsicherungen und Schnappverschlüsse zu nennen.

Im Unterschied zu den Wandabschnitten des Separierungs-Grundgestells, welche in bevorzugter Ausgestaltung jeweils nur eine einzige, langgestreckte Öffnung aufweisen, sind in jedem Wechsel-Segment, insbesondere Einschub-Segment, vorzugsweise mehrere Öffnungen, beispielsweise in Form kreisrunder Aussparungen, vorhanden. Die Öffnungen im Wechsel-Segment sind beispielsweise in einer einzigen Reihe oder in mehreren Reihen, welche parallel zur Mittelachse des Separierungs-Grundgestells ausgerichtet ist beziehungsweise ausgerichtet sind, angeordnet.

Der Vorteil der Erfindung liegt insbesondere darin, dass eine einzige Separiertrommel über einen langen Zeitraum und für vielfältigste, wechselnde Separieraufgaben in einer Separiervorrichtung, welche insbesondere einer Spritzgussmaschine zugeordnet ist, verbleiben kann. Lediglich verschiedene Sets an Wechsel-Segmenten, insbesondere in Form von Einschub-Segmenten, welche auf sehr kleinem Raum lagerbar und auf einfache Art handhabbar sind, sind mit dem Separierungs- Grundgestell, das heißt der drehbaren Trommel, zu kombinieren.

Nachfolgend wird ein Ausführungsbeispiel der Erfindung anhand einer Zeichnung näher erläutert. Hierin zeigen:
- Fig. 1: eine Separiertrommel in unvollständig montiertem Zustand,
- Fig. 2: ein zur Verwendung bei der Separiertrommel nach Fig. 1 geeignetes Einschub-Segment.

Eine insgesamt mit dem Bezugszeichen 1 gekennzeichnete Separiertrommel ist zum Separieren von Angussteilen und Gutteilen vorgesehen, die von einer Spritzgussmaschine ausgeworfen werden. Hinsichtlich der prinzipiellen Funktion der Separiertrommel 1 wird auf den eingangs zitierten Stand der Technik verwiesen. Die Separiertrommel 1 hat eine zylindrische Grundform und ist um ihre eigene Längsachse drehbar. Zwei Anschlussbereiche 2, 3 an den Stirnseiten der Separiertrommel 1 dienen der Einbettung der Separiertrommel 1 in eine nicht dargestellte Umgebungskonstruktion. Die Anschlussbereiche 2, 3 sind über Ringe 4, 5 mit einem mittleren Trommelbereich 6 verbunden, der die vorgesehene Separierfunktion übernimmt.

Der mittlere Trommelbereich 6 ist aus streifenförmigen Wandabschnitten 7 gebildet, welche jeweils eine langgestreckte, sich annähernd über den gesamten Trommelbereich 6 erstreckende Öffnung 8 aufweisen. Im skizzierten Ausführungsbeispiel sind insgesamt zwölf streifenförmige Wandabschnitte 7 vorhanden, welche zusammen ein 12-Eck beschreiben. Die 12-eckige Grundform der Separiertrommel 1 setzt sich in die Anschlussbereiche 2, 3 hinein fort. Die Anschlussbereiche 2, 3 bilden zusammen mit den Ringen 4, 5 und dem mittleren Trommelbereich 6 ein in sich starres Separierungs-Grundgestell 10. Sofern die Gutteile derart groß sind, dass sie nicht durch die Öffnungen 8 in den streifenförmigen Wandabschnitten 7 fallen können, kann bereits das Separierungs-Grundgestell 10 als Separiertrommel 1 genutzt werden. In der Praxis ist dagegen in den meisten Fällen die Verwendung zusätzlicher Einschub-Segmente 9 erforderlich, welche auf jeweils einen streifenförmigen Wandabschnitt 7 aufgesetzt und dort befestigt werden. In der in Fig. 1 skizzierten Anordnung ist lediglich ein einziges, allgemein als Wechsel-Segment bezeichnetes Einschub-Segment 9 auf einen der insgesamt zwölf streifenförmigen Wandabschnitte 7 aufgesetzt. Um die Funktionsfähigkeit der Separiertrommel 1 herzustellen, sind auch die elf anderen Wandabschnitte 7 mit jeweils einem Einschub-Segment 9 abzudecken.

Ein isoliertes Einschub-Segment 9 ist in Fig. 2 dargestellt. Einzelne, jeweils kreisrunde Öffnungen 11, welche die gewünschte Separierfunktion übernehmen, sind innerhalb des Einschub-Segments 9 in einer einzigen Reihe, welche parallel zur Mittelachse, das heißt Drehachse, des Separierungs-Grundgestells 10 ausgerichtet ist, angeordnet. Je nach Separierungsaufgabe könnten auch mehrere Reihen an Öffnungen 11 im Einschub-Segment 9 vorhanden sein.

Unabhängig von der Anzahl und Anordnung der Öffnungen 11 weist jedes Einschub-Segment 9 Befestigungskonturen 12 auf, die mit Gegenkonturen auf Seiten des Separierungs-Grundgestells 10 korrespondieren und eine einfache und zugleich stabile Montage der Einschub-Segmente 9 am Separierungs-Grundgestell 10 ermöglichen. Zum Abnehmen der Einschub-Segmente 9 vom Separierungs-Grundgestell 10 genügt ein geringfügiges Verschieben jedes Einschub-Segments 9 auf dem mittleren Trommelbereich 6 in Längsrichtung des Separierungs-Grundgestells 10. Gemäß einer abgewandelten Variante werden die Einschub-Segmente 9 von einer Stirnseite des Separierungs-Grundgestells 10 aus durch jeweils eine schlitzförmige Öffnung in einem der Ringe 4,5 hindurch zum mittleren Trommelbereich 6 vorgeschoben und dort fixiert. In entsprechender Weise können in diesem Fall die Einschub-Segmente 9 vom Separierungs-Grundgestell 10 abgenommen werden. In beiden Fällen sind verschiedene Sätze an Einschub-Segmenten 9 mit geringem Platzbedarf in der Nähe der Spritzgussmaschine, welcher die Separiertrommel 1 zugeordnet ist, lagerbar.

### Bezugszeichenliste

- 1: Separiertrommel
- 2: Anschlussbereich
- 3: Anschlussbereich
- 4: Ring
- 5: Ring
- 6: mittlerer Trommelbereich
- 7: streifenförmiger Wandabschnitt
- 8: Öffnung im streifenförmigen Wandabschnitt
- 9: Wechsel-Segment, Einschub-Segment
- 10: Separierungs-Grundgestell
- 11: Öffnung im Wechsel-Segment
- 12: Befestigungskontur

## Patentansprüche

1. Separiertrommel (1) zum Separieren verschiedenartiger Teile in Form von Spritzguss- und Angussteilen, mit einem eine zylindrische Grundform aufweisenden und um eine Längsachse rotierbaren Separierungs-Grundgestell (10), wobei die Separiertrommel (1) an ihren Stirnseiten zwei Anschlussbereiche (2, 3) aufweist, welche über Ringe (4, 5) mit einem mittleren Trommelbereich (6) verbunden sind, wobei der mittlere Trommelbereich (6) aus streifenförmigen Wandabschnitten (7) gebildet ist, welche jeweils eine langgestreckte, sich annähernd über den gesamten mittleren Trommelbereich (6) erstreckende Öffnung (8) aufweisen, sowie mit reversibel am Separierungs-Grundgestell (10) befestigbaren Wechsel-Segmenten (9), wobei Öffnungen (11) zum Separieren der Teile ausschließlich durch die Wechsel-Segmente (9) gebildet sind, wobei die Wechsel-Segmente (9) jeweils Befestigungskonturen (12) aufweisen, die mit Gegenkonturen auf Seiten des Separierungs-Grundgestells (10) korrespondieren, und wobei jeweils ein Wechsel-Element (9) auf jeweils einen streifenförmigen Wandabschnitt (7) auf einer Außenseite des Separierungs-Grundgestells (10) aufgesetzt und dort reversibel werkzeuglos befestigt ist.

2. Separiertrommel nach Anspruch 1, **dadurch gekennzeichnet, dass** das Separierungs-Grundgestell (10) einen polygonförmigen Querschnitt aufweist.

3. Separiertrommel nach Anspruch 2, **dadurch gekennzeichnet, dass** das Separierungs-Grundgestell (10) im Querschnitt als Polygon mit mindestens sechs und höchstens sechzehn Ecken gestaltet ist.

4. Separiertrommel nach einem der Ansprüche 1 bis 3, **dadurch gekennzeichnet, dass** jedes Wechsel-Segment (9) eine langgestreckte, rechteckige Grundform aufweist und zur Auflage auf den streifenförmigen, die langgestreckte Öffnung (8) aufweisenden Wandabschnitt (7) des Separierungs-Grundgestells (10) vorgesehen ist.

5. Separiertrommel nach Anspruch 4, **dadurch gekennzeichnet, dass** die Wechsel-Segmente (9) mittels Magneten, Kugelsicherungen oder Schnappverschlüssen an den streifenförmigen Wandabschnitten (7) befestigt sind.

6. Separiertrommel nach Anspruch 4 oder 5, **dadurch gekennzeichnet, dass** die Wechsel-Segmente (9) jeweils eine Mehrzahl an Öffnungen (11) aufweisen.

7. Separiertrommel nach Anspruch 6, **dadurch gekennzeichnet, dass** die Öffnungen (11) im Wechsel-Segment (9) kreisrund sind.

8. Separiertrommel nach Anspruch 6 oder 7, **dadurch gekennzeichnet, dass** die Öffnungen (11) im Wechsel-Segment (9) in einer einzigen Reihe, welche parallel zur Mittelachse des Separierungs-Grundgestells (10) ausgerichtet ist, angeordnet sind.

9. Separiertrommel nach einem der Ansprüche 1 bis 8, **dadurch gekennzeichnet, dass** jedes Wechsel-Segment (9) außerhalb der langgestreckten Öffnung (8) flächig auf dem jeweiligen Wandabschnitt (7) aufliegt.

## Claims

1. A separating drum (1) for separating different kinds of parts, in the form of injection moulded and moulded parts, with a separating base frame (10) having a cylindrical basic shape and rotatable about a longitudinal axis, wherein the separating drum (1) has two connection regions (2, 3) on its end faces, which are connected to a central drum region (6) via rings (4, 5), wherein the central drum region (6) is formed of strip-shaped wall sections (7), which each has an elongate opening (8), extending over almost the entire central drum region (6), and with interchangeable segments (9) which can be reversibly fastened to the separating base frame (10), wherein openings (11) for separating the parts are formed exclusively by the interchangeable segments (9), wherein the interchangeable segments (9) each have fastening contours (12), which correspond with counter contours on the side of the separating base frames (10), and wherein each interchangeable element (9) rests on a respective strip-shaped wall section (7) on an outer side of the separating base frame (10) and is reversibly fastened there without the use of tools.

2. The separating drum according to claim 1, **characterized in that** the separating base frame (10) has a polygonal cross-section.

3. The separating drum according to claim 2, **characterized in that** the separating base frame (10) is designed in cross-section as a polygon with at least six and at most sixteen vertices.

4. The separating drum according to one of claims 1 to 3, **characterized in that** each interchangeable segment (9) has an elongate, rectangular basic shape and is provided to rest on the strip-shaped wall section (7) of the separating base frame (10) that has the elongate opening (8).

5. The separating drum according to claim 4, **characterized in that** the interchangeable segments (9) are fastened to the strip-shaped wall sections (7) by means of magnets, ball locks, or snap locks.

6. The separating drum according to claim 4 or 5, **characterized in that** the interchangeable segments (9) each have a plurality of openings (11).

7. The separating drum according to claim 6, **characterized in that** the openings (11) in the interchangeable segments (9) are circular.

8. The separating drum according to claim 6 or 7, **characterized in that** the openings (11) in the interchangeable segment (9) are arranged in a single row, which is oriented parallel to the central axis of the separating base frame (10).

9. The separating drum according to any one of claims 1 to 8, **characterized in that** each interchangeable segment (9) lies flat on the respective wall section (7) outside of the elongate opening (8).

## Revendications

1. Tambour séparateur (1) destiné à la séparation de pièces de différentes sortes sous forme de pièces moulées par injection et de carottes, comportant un châssis de base de séparation (10) présentant une forme de base cylindrique et rotatif autour d'un axe longitudinal, le tambour séparateur (1) présentant sur ses faces frontales deux zones de raccordement (2, 3) qui sont reliées, par l'intermédiaire de bagues (4, 5), à une zone de tambour centrale (6), la zone de tambour centrale (6) étant conçue à partir de sections de paroi (7) en forme de bande qui présentent respectivement une ouverture (8) allongée, s'étendant approximativement sur toute la zone de tambour centrale (6), ainsi que des segments interchangeables (9) pouvant être fixés de manière réversible sur le châssis de base de séparation (10), des ouvertures (11) étant formées pour la séparation des pièces exclusivement à travers les segments interchangeables (9), les segments interchangeables (9) présentant respectivement des contours de fixation (12) qui correspondent aux contours opposés sur les côtés du châssis de base de séparation (10) et un élément interchangeable (9) étant respectivement placé sur une section de paroi (7) en forme de bande respective sur une face externe du châssis de base de séparation (10) et y étant fixé de manière réversible sans outil.

2. Tambour séparateur selon la revendication 1, **caractérisé en ce que** le châssis de base de séparation (10) présente une section transversale polygonale.

3. Tambour séparateur selon la revendication 2, **caractérisé en ce que** le châssis de base de séparation (10) est conçu en section transversale sous forme de polygone comportant au moins six et au plus seize angles.

4. Tambour séparateur selon l'une quelconque des revendications 1 à 3, **caractérisé en ce que** chaque segment interchangeable (9) présente une forme de base allongée rectangulaire et est destiné à venir en appui sur la section de paroi (7) en forme de bande présentant l'ouverture (8) allongée du châssis de base de séparation (10).

5. Tambour séparateur selon la revendication 4, **caractérisé en ce que** les segments interchangeables (9) sont fixés, au moyen d'aimants, de verrouillages à billes ou de fermetures à encliquetage, aux sections de paroi (7) en forme de bande.

6. Tambour séparateur selon la revendication 4 ou 5, **caractérisé en ce que** les segments interchangeables (9) présentent respectivement une pluralité d'ouvertures (11).

7. Tambour séparateur selon la revendication 6, **caractérisé en ce que** les ouvertures (11) dans le segment interchangeable (9) sont circulaires.

8. Tambour séparateur selon la revendication 6 ou 7, **caractérisé en ce que** les ouvertures (11) dans le segment interchangeable (9) sont agencées dans une seule rangée qui est orientée parallèlement à l'axe central du châssis de base de séparation (10).

9. Tambour séparateur selon l'une quelconque des revendications 1 à 8, **caractérisé en ce que** chaque segment interchangeable (9) repose à plat, en dehors de l'ouverture allongée (8), sur la section de paroi (7) respective.
